# FASCICULE DE BREVET EUROPEEN

(11) **EP 1 221 327 B1**
(45) Date de publication et mention de la délivrance du brevet: **16.08.2006**
(21) Numéro de dépôt: 01410163.8
(22) Date de dépôt: 20.12.2001
(51) Int. Cl.: A62B 1/14, A63B 29/00

(54) **Dispositif assureur descendeur pour l'escalade ou l'alpinisme**
Abseilgerät zum Klettern oder Bergsteigen
Descender for climbing or mountaineering

(30) Priorité: 04.01.2001 FR 0100152
(43) Date de publication de la demande: 10.07.2002
(73) Titulaire: ZEDEL, 38920 Crolles (FR)
(72) Inventeur: Richard, Lionel, 38660 Le Touvet (FR); Maurice, Alain, 38240 Meylan (FR)
(74) Mandataire: Hecké, Gérard

(56) Documents cités:
- DE-U- 8 904 030
- FR-A- 2 600 898
- FR-A- 2 623 411
- FR-A- 2 688 142

## Description

L'invention est relative à un dispositif assureur descendeur pour l'escalade ou l'alpinisme, notamment pour l'assurage du premier ou du deuxième de cordée, et pour la descente contrôlée le long d'une corde simple ou double, et comportant un corps métallique ayant au moins une fente pour le passage d'une boucle de la corde dans un plan décalé et parallèle au plan médian vertical.

### Etat de la technique

Les systèmes d'assurage connus sont constitués soit par un descendeur en 8 en alliage d'aluminium moulé ou forgé, soit par des plaquettes à une ou deux fentes de formes oblongues (voir document FR 2688142). En cas de chute du grimpeur, le blocage s'effectue par effet de friction sur la corde, provoquant l'arrêt du grimpeur.

Certaines de ces plaquettes sont associées à un câble de retenue en forme de boucle s'étendant perpendiculairement au plan de la plaquette. D'autres comportent des trous pour accrocher un mousqueton, mais l'ensemble des trous et des fentes se trouvent dans le même plan.

Le document FR 2 623 411 se rapporte à un appareil destiné uniquement à s'autoassurer le long d'une corde fixée au sommet de la voie. L'appareil comporte un carter pyramidal dont le sommet et la base sont ouverts. A l'intérieur du carter se trouve une poulie montée à rotation libre, et dont l'axe peut coulisser verticalement dans des fentes parallèles pratiquées dans la face avant et la face arrière. La corde s'enroule autour de la poulie en formant une boucle. Les extrémités supérieure et inférieure de la face arrière sont dotées de pattes percées par des trous, et les faces latérales du carter sont agencées en rampes de freinage. En cas de chute, la poulie est sollicitée vers le haut, et la corde vient se coincer contre les rampes. Le grimpeur s'assure lui-même sans avoir besoin d'une autre personne qui l'assure. L'appareil fonctionne exclusivement pour une personne, en assurant deux fonctions, à savoir l'auto-assurance à la montée et en descendeur.
Les manipulations de ces différents systèmes d'assurage connus ne sont pas toujours aisées lors de la progression des grimpeurs dans des terrains à risques.

### Objet de l'invention

L'objet de l'invention consiste à réaliser un dispositif assureur descendeur facilitant les manoeuvres lors du passage entre les différents modes d'assurage du premier et deuxième de cordée, et d'utilisation en descendeur.

Le dispositif selon l'invention est caractérisé en ce qu'il comporte:
- une anse de retenue délimitant une première ouverture pour l'accrochage d'un premier mousqueton destiné à traverser au moins ladite boucle de la corde
- une deuxième ouverture de suspension pour le passage d'un deuxième mousqueton dans le cas de l'assurage du deuxième de cordée,
- et des moyens de butée placés dans ladite fente de chaque côté du plan médian vertical, en étant décalés transversalement par rapport audites ouvertures pour le blocage de la corde.

Selon un mode de réalisation préférentiel de l'invention, le corps métallique est réalisé par découpage pliage d'une tôle. Il est composé d'un flasque central sur lequel est rapporté un étrier en forme de U délimitant deux fentes symétriques de part et d'autre du flasque. Les deux ouvertures sont ménagées dans le flasque en s'étendant dans le plan vertical médian. La première ouverture en forme d'anse est plus grande que la deuxième ouverture. L'âme de l'étrier est dotée dans la zone médiane de deux saignées de centrage destinées à s'imbriquer dans le flasque.

Selon une caractéristique de l'invention, l'organe d'assemblage traverse les extrémités de l'étrier et du flasque avec interposition de deux douilles constituant lesdits moyens de butée pour le blocage de la corde. Préférentiellement, chaque douille est fixe, et ferme la fente correspondante à l'opposé de l'âme dans la partie rétrécie de l'étrier.
Selon une autre caractéristique de l'invention, un bossage est ménagé sur chaque douille en étant orienté vers l'intérieur de l'étrier pour améliorer le blocage de la corde.
Selon une autre caractéristique, chaque douille comportent au moins un ergot destiné à pénétrer transversalement dans un trou additionnel du flasque pour bloquer en rotation ladite douille. Le trou présente une forme rectangulaire avec une partie centrale circulaire pour le passage de l'organe d'assemblage.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- les figures 1 et 2 sont des vues en perspective du dispositif assureur descendeur selon l'invention ;
- la figure 3 montre une vue de profil de la figure 1 ;
- la figure 4 représente une vue éclatée en perspective du dispositif assureur descendeur de la figure 1 ;
- la figure 5 illustre le mode d'utilisation de l'appareil pour l'assurage du premier de cordée ;
- la figure 6 est une vue de détail à échelle agrandie de la figure 5 ;
- la figure 7 illustre le mode d'utilisation de l'appareil pour l'assurage du second de cordée ;
- la figure 8 est une vue de détail à échelle agrandie de la figure 7 ;
- la figure 9 montre le mode d'utilisation en descendeur.

### Description d'un mode de réalisation préférentiel.

En référence aux figures 1 à 4, un dispositif assureur descendeur 10 pour l'escalade ou l'alpinisme, comporte un corps 12 métallique composé d'un flasque 14 central sur lequel est rapporté un étrier 16 en forme de U, de manière à définir deux fentes 18, 20 adjacentes pour le passage de la corde.

L'âme 22 de l'étrier 16 est dotée dans la zone médiane de deux saignées de centrage 24, 26, alignées dans le plan du flasque 14 et ayant chacune une épaisseur légèrement supérieure à celle du flasque 14. Les extrémités des deux ailes 28, 30 symétriques de l'étrier 16 sont pourvues d'orifices 32 circulaires destinées à recevoir un organe d'assemblage 34, par exemple un rivet, lequel traverse coaxialement deux douilles 36, 38 et le flasque 14 dans la direction transversale. Chaque douille 36, 38 constitue un moyen de butée fixe, qui ferme la fente 18, 20 correspondante à l'opposé de l'âme 22 et dans la partie rétrécie de l'étrier 16. Un bossage 39 est ménagé sur chaque douille 36, 38 pour améliorer le blocage de la corde en cas de chute. Le flasque 14 s'étend dans le plan vertical médian, et comporte une première ouverture 40 en forme d'anse de retenue, et une deuxième ouverture 42 pour l'accrochage d'un mousqueton dans le cas de l'assurage du deuxième de cordée. Un trou 44 additionnel de forme rectangulaire est également prévu dans le flasque 14 pour autoriser le passage de l'organe d'assemblage 34, et l'insertion de deux ergots 46 faisant saillie de chaque douille 36, 38 dans la direction transversale. La partie centrale du trou 44 est circulaire, et présente un diamètre légèrement supérieur à celui du rivet.

Lors du montage de l'étrier 16, les deux saignées de centrage 24, 26 de l'âme 22 s'engagent dans la partie centrale du flasque 14. Les deux douilles 36, 38 fixes sont bloquées en rotation suite à la pénétration des ergots 46 dans le trou 44 rectangulaire du flasque 14, et les bossages 39 sont orientés vers l'intérieur de l'étrier 16. L'âme 22 forme un plan incliné agencé entre la deuxième ouverture 42 et les deux douilles 36, 38 fixes.

Le dispositif assureur descendeur 10 selon les figures 1 à 4 est réalisé par découpage pliage d'une tôle en aluminium ou en acier inoxydable, mais il est clair qu'il pourrait être forgé.

Les différents modes d'utilisation du dispositif assureur descendeur 10 selon l'invention sont les suivants :
L'appareil peut être utilisé en corde simple ou en corde double. Dans le cas d'une corde simple (non représentée), une seule fente 18 ou 20 est traversée longitudinalement par une boucle de la corde dans un plan décalé parallèle au flasque 14. Dans le cas d'une corde double, les deux fentes 18, 20 sont utilisées, avec deux boucles de corde s'étendant parallèlement de part et d'autre du flasque 14.

Les figures suivantes illustrent l'installation du dispositif assureur descendeur 10 avec le deuxième cas en corde double.

### Assurage du premier de cordée (figures 5 et 6).

Le premier de cordée grimpe, et est assuré par le deuxième de cordée qui se trouve en-dessous. Deux boucles de la corde double 48 sont logées dans les fentes 18, 20 du dispositif assureur descendeur 10, et un premier mousqueton 50 traverse les deux boucles et l'anse 40, en étant attaché à l'anneau 52 du baudrier 54 appartenant au second de cordée. L'une des mains 56 du deuxième de cordée tient les brins supérieurs de la corde reliés au premier de cordée, tandis que l'autre main 58 entoure les brins inférieurs. La deuxième ouverture 42 du flasque 14 n'est pas utilisée dans ce mode d'assurage.

Lors de la progression normale du premier de cordée, il suffit que la main 58 du deuxième de cordée donne du mou dans le sens de la flèche F1 pour autoriser le libre coulissement de la corde 48 dans l'appareil.

Pour bloquer le premier de cordée, notamment en cas de chute, le deuxième de cordée serre les brins inférieurs avec sa main 58 en sollicitant la corde 48 dans le sens de la flèche F2. Il en résulte un coincement des boucles de corde sur les bossages 39 des douilles 36, 38, et un blocage des brins supérieurs de la corde 48.

### Assurage du deuxième de cordée (figures 7 et 8).

Le deuxième de cordée grimpe, et est assuré par le premier de cordée qui se trouve au-dessus, notamment à un relais. La corde 48 est attachée au baudrier du deuxième de cordée, et le premier mousqueton 50 traverse l'anse 40 et les boucles de corde de l'appareil 10 du premier cordée, mais sans être attaché au baudrier de ce dernier. L'appareil 10 est relié à des moyens d'amarrage 60 fixes par l'intermédiaire d'un deuxième mousqueton 62 passant à travers la deuxième ouverture 42 du flasque 14.

Lors de la progression normale du deuxième de cordée, la corde peut coulisser librement dans l'appareil 10, et les mains 56, 58 du premier de cordée accompagnent le mouvement de la corde 48 (flèches F3 et F4), de manière à rattraper au fur et à mesure le mou se formant sur le tronçon entre le deuxième de cordée et l'appareil 10.

En cas de chute du deuxième de cordée, le blocage instantané de l'appareil 10 coinceur est automatique, entraînant l'arrêt de la chute. Les chocs sont absorbés intégralement par l'appareil 10 et les moyens d'amarrage 60 fixes.

### Descendeur (figure 9).

On utilise l'appareil 10 comme dans le cas des figures 5 et 6, mais dans le sens de la descente. Il se comporte alors comme un descendeur avec le premier mousqueton 50 attaché au baudrier 54. Pour freiner ou arrêter le mouvement de descente, il suffit de tirer plus ou moins énergiquement sur la corde avec la main 56 comme on le fait d'une manière classique avec des descendeurs simples. Un élément de sécurité rappel 64 additionnel peut être adapté sur les brins inférieurs, et contrôlé par l'autre main 58.

## Revendications

1. Dispositif assureur descendeur pour l'escalade ou l'alpinisme, notamment pour l'assurage du premier ou du deuxième de cordée, et pour la descente contrôlée le long d'une corde simple ou double, et comportant un corps (12) métallique ayant au moins une fente (18, 20) pour le passage d'une boucle de la corde (48) dans un plan décalé et parallèle au plan médian vertical,
**caractérisé en ce qu'**il comporte :
- une anse de retenue délimitant une première ouverture (40) pour l'accrochage d'un premier mousqueton (50) destiné à traverser au moins ladite boucle de la corde (48),
- une deuxième ouverture (42) de suspension pour le passage d'un deuxième mousqueton (62) dans le cas de l'assurage du deuxième de cordée,
- et des moyens de butée placés dans ladite fente de chaque côté du plan médian vertical, en étant décalés transversalement par rapport audites ouvertures (40, 42) pour le blocage de la corde.

2. Dispositif assureur descendeur pour l'escalade ou l'alpinisme selon la revendication 1, **caractérisé en ce que** le corps (12) métallique est composé d'un flasque (14) central sur lequel est rapporté un étrier (16) en forme de U délimitant deux fentes (18, 20) symétriques de part et d'autre du flasque (14).

3. Dispositif assureur descendeur pour l'escalade ou l'alpinisme selon la revendication 2, **caractérisé en ce que** les deux ouvertures (40, 42) sont ménagées dans le flasque (14) en s'étendant dans le plan vertical médian.

4. Dispositif assureur descendeur pour l'escalade ou l'alpinisme selon la revendication 3, **caractérisé en ce que** la première ouverture (40) en forme d'anse est plus grande que la deuxième ouverture (42).

5. Dispositif assureur descendeur pour l'escalade ou l'alpinisme selon la revendication 2, **caractérisé en ce que** l'âme (22) de l'étrier (16) est dotée dans la zone médiane de deux saignées de centrage (24, 26) destinées à s'imbriquer dans le flasque (14).

6. Dispositif assureur descendeur pour l'escalade ou l'alpinisme selon la revendication 2, **caractérisé en ce que** l'organe d'assemblage (34) traverse les extrémités de l'étrier (16) et du flasque (14) avec interposition d'une paire de douilles (36, 38) constituant lesdits moyens de butée pour le blocage de la corde.

7. Dispositif assureur descendeur pour l'escalade ou l'alpinisme selon la revendication 6, **caractérisé en ce que** chaque douille (36, 38) est fixe, et ferme la fente (18, 20) correspondante à l'opposé de l'âme (22) dans la partie rétrécie de l'étrier (16).

8. Dispositif assureur descendeur pour l'escalade ou l'alpinisme selon la revendication 7, **caractérisé en ce qu'**un bossage (39) est ménagé sur chaque douille (36, 38) en étant orienté vers l'intérieur de l'étrier (16) pour améliorer le blocage de la corde.

9. Dispositif assureur descendeur pour l'escalade ou l'alpinisme selon l'une des revendications 6 à 8, **caractérisé en ce que** chaque douille (36, 38) comportent au moins un ergot (46) destiné à pénétrer transversalement dans un trou (44) additionnel du flasque (14) pour bloquer en rotation ladite douille.

10. Dispositif assureur descendeur pour l'escalade ou l'alpinisme selon la revendication 9, **caractérisé en ce que** le trou (44) présente une forme rectangulaire avec une partie centrale circulaire pour le passage de l'organe d'assemblage (34).

## Claims

1. A belaying descending device for climbing or mountaineering, in particular for belaying the leading or second climber, and for controlled descending along a single or double rope, and comprising a metal body (12) having at least one slit (18, 20) through which pass a loop of the rope (48) located in a plane which is parallel and offset with respect to the vertical mid-plane,
**characterized in that** it comprises:
- a securing bow defining a first opening (40) for attaching a first snap-hook (50) designed to pass through at least said loop of the rope (48),
- a second suspension opening (42) for passing a second snap-hook (62) in the case of belaying of the second climber,
- and stop means located in said slit on each side of the mid-plane, and transversely offset with respect to said openings (40, 42) for blocking the rope.

2. The belaying descending device for climbing or mountaineering according to claim 1, **characterized in that** the metal body (12) is composed of a central flange-plate (14) whereon a U-shaped bracket (16) is fitted bounding two symmetrical slits (18, 20) on each side of the flange-plate (14).

3. The belaying descending device for climbing or mountaineering according to claim 2, **characterized in that** the two openings (40, 42) are arranged in the flange-plate (14) extending in the vertical mid-plane.

4. The belaying descending device for climbing or mountaineering according to claim 3, **characterized in that** the first opening (40) in the form of a bow is larger than the second opening (42).

5. The belaying descending device for climbing or mountaineering according to claim 2, **characterized in that** body (22) of the bracket (16) is provided in the middle zone with two centering grooves (24, 26) designed to engage in the flange-plate (14).

6. The belaying descending device for climbing or mountaineering according to claim 2, **characterized in that** the assembly means (34) pass through the ends of the bracket (16) and of the flange-plate (14) with two interposed sleeves (36, 38) forming said stop means for blocking the rope.

7. The belaying descending device for climbing or mountaineering according to claim 6, **characterized in that** each sleeve (36, 38) is fixed and closes the corresponding slit (18, 20) opposite the body (22) in the narrow part of the bracket (16).

8. The belaying descending device for climbing or mountaineering according to claim 7, **characterized in that** a boss (39) is arranged on each sleeve (36, 38) facing the inside of the bracket (16) to improve blocking of the rope.

9. The belaying descending device for climbing or mountaineering according to one of the claims 6 to 8, **characterized in that** each sleeve (36, 38) comprises at least one pin (46) designed to enter an additional hole (44) of the flange-plate (14) transversely to block said sleeve in rotation.

10. The belaying descending device for climbing or mountaineering according to claim 9, **characterized in that** the hole (44) presents a rectangular shape with a circular central part for the assembly means (34) to pass.

## Patentansprüche

1. Sicherungs- und Abseilgerät zum Klettern oder Bergsteigen, insbesondere zur Sicherung des Seilersten oder -zweiten und zum kontrollierten Abseilen an einem Einfach- oder Doppelseil, das einen Metallkörper (12), der mindestens eine Öffnung (18, 20) zum Durchführen einer Schlinge des Seils (48) auf einer zur vertikalen Mittelebene versetzten und parallelen Ebene umfasst,
**dadurch gekennzeichnet, dass** es umfasst:
- eine Rückhalteöse, die eine erste Öffnung (40) zum Einhängen eines ersten Karabiners (50) begrenzt, der dazu bestimmt ist, zumindest durch die genannte Schlinge des Seils (48) geführt zu werden;
- eine zweite Einhängeöffnung (42) zum Durchführen eines zweiten Karabiners (62) im Falle der Sicherung des Seilzweiten,
- sowie Anschlagmittel, die in der Öffnung jeder Seite der vertikalen Mittelebene platziert sind und bezüglich der Öffnungen (40, 42) zum Blockieren des Seils transversal versetzt sind.

2. Sicherungs- und Abseilgerät zum Klettern oder Bergsteigen nach Anspruch 1, **dadurch gekennzeichnet, dass** der metallene Körper (12) aus einer zentralen Scheibe (14) besteht, an die ein U-förmiger Bügel (16) montiert ist, der beidseits der Scheibe (14) zwei symmetrische Öffnungen (18, 20) begrenzt.

3. Sicherungs- und Abseilgerät zum Klettern oder Bergsteigen nach Anspruch 2, **dadurch gekennzeichnet, dass** die beiden Öffnungen (40, 42) in der Scheibe (14) so vorgesehen sind, dass sie sich auf der vertikalen Mittelebene erstrecken.

4. Sicherungs- und Abseilgerät zum Klettern oder Bergsteigen nach Anspruch 3, **dadurch gekennzeichnet, dass** die erste, ösenförmige Öffnung (40) größer ist als die zweite Öffnung (42).

5. Sicherungs- und Abseilgerät zum Klettern oder Bergsteigen nach Anspruch 2, **dadurch gekennzeichnet, dass** der Mittelteil (22) des Bügels (16) im mittleren Bereich mit zwei Zentrierungseinschnitten (24, 26) versehen ist, die dazu bestimmt sind, sich mit der Scheibe (14) zu verzahnen.

6. Sicherungs- und Abseilgerät zum Klettern oder Bergsteigen nach Anspruch 2, **dadurch gekennzeichnet, dass** das Verbindungselement (34) durch die Enden des Bügels (16) und der Scheibe (14) geführt ist, wobei ein Paar Hülsen (36, 38) dazwischengesetzt ist, welche die genannten Anschlagmittel zum Blockieren des Seils bilden.

7. Sicherungs- und Abseilgerät zum Klettern oder Bergsteigen nach Anspruch 6, **dadurch gekennzeichnet, dass** jede Hülse 36, 38 eine feste Anschlagvorrichtung bildet, welche die entgegengesetzt zum Mittelteil (22) im schmaleren Teil (16) des Bügels angeordnete Öffnung (18, 20) verschließt.

8. Sicherungs- und Abseilgerät zum Klettern oder Bergsteigen nach Anspruch 7, **dadurch gekennzeichnet, dass** an jeder Hülse (36, 38) ein Gussvorsprung (39) vorgesehen ist, der zum Inneren des Bügels (16) weist, um die Blockierung des Seils zu verbessern.

9. Sicherungs- und Abseilgerät zum Klettern oder Bergsteigen nach einem der Ansprüche 6 bis 8, **dadurch gekennzeichnet, dass** jede Hülse (36, 38) mindestens einen Nocken (46) umfasst, der vorgesehen ist, transversal in eine zusätzliche Öffnung (44) der Scheibe (14) geführt zu werden, um die Drehung der genannten Hülse zu blockieren.

10. Sicherungs- und Abseilgerät zum Klettern oder Bergsteigen nach Anspruch 9, **dadurch gekennzeichnet, dass** die Öffnung (44) rechteckig ist, wobei ihr mittlerer Bereich zum Durchführen des Verbindungselements (34) kreisrund ist.
